# EUROPÄISCHE PATENTSCHRIFT

(11) **EP 0 068 228 B1**
(45) Veröffentlichungstag und Bekanntmachung des Hinweises auf die Patenterteilung: **06.11.1985**
(21) Anmeldenummer: 82105113.3
(22) Anmeldetag: 11.06.1982
(51) Int. Cl.: B42D 13/00, B65H 5/30

(54) **Gefalzter oder zum Falzen bestimmter Druckbogen**
Folded sheet or sheet to be folded
Feuille pliée ou feuille à plier

(30) Priorität: 29.06.1981 CH 4267/81
(43) Veröffentlichungstag der Anmeldung: 05.01.1983
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

## Beschreibung

Die vorliegende Erfindung betrifft einen gefalzten Druckbogen gemäss Oberbegriff des Anspruches 1 sowie ein Verfahren und eine Vorrichtung zu dessen Herstellung.

Es ist bekannt, bei gefalzten Druckbogen, vor allem bei sogenannten Tabloidformate, an einer parallel zum Falz verlaufenden Seitenkante einen vorspringenen Abschnitt, einen sogenannten Vorfalz, vorzusehen, der mit gleichbleibender Breite über die gesamte Länge der Seitenkante verläuft. Dieser vorspringende Abschnitt dient auf bekannte Weise zum Öffnen der gefalzten Druckbogen sowie zum Abziehen der Druckbogen von einem Stapel. Nach erfolgtem Aufeinander- bzw. Ineinanderlegen der Druckbogen werden deren vorspringende Abschnitte als Abfall weggeschnitten. Auch wenn dieser wegzuschneidende Abschnitt nicht sehr breit ist (ca. 8 mm), so ergibt sich bei der sehr grossen Anzahl von verarbeiteten Druckbogen doch ein ganz erheblicher Papierverlust, der seinen Niederschlag in entsprechenden Unkosten findet.

Aus der CH-A-393 257 ist ein mehrblättriges, fertiges Druckprodukt bekannt, das mit einer Art Griffregister versehen ist, welches das Umwenden der Blätter erleichtern soll. Bei einer ersten Ausführungsform werden zur Herstellung dieses Griffregisters die Ecken der Blätter derart weggeschnitten, dass die Schnittlinien aufeinanderliegender Blätter unterschiedlich geneigt sind, um so vorstehende Zungen zu bilden. Bei einer anderen Ausführungsform werden die Blätter wenigstens an einem Rand derart wellenförmig geschnitten, dass die Wellenberge jeweils eines Blattes mit den Wellentälern des darunterliegenden Blattes ausgerichtet sind.

Der vorliegenden Erfindung liegt nun die Aufgabe zugrunde, einen Druckbogen der eingangs genannten Art zu schaffen, der sich nach wie vor einwandfrei manipulieren, d.h. insbesondere öffnen lässt, bei dem jedoch das Abtrennen des vorspringenden Abschnittes keine durch Materialverlust bedingten Mehrkosten zur Folge hat.

Diese Aufgabe wird erfindungsgemäss durch die Merkmale des kennzeichnenden Teils des Anspruches 1 gelöst.

Da sich der vorspringende Abschnitt nur über einen Teil der Seitenlänge erstreckt, ist der beim Abtrennen wegfallende Materialteil geringer als bei den bekannten Druckbogen. Da zudem dieser wegfallende Materialteil durch die Bildung des gleich grossen, weggetrennten Abschnittes am andern Seitenrand gewonnen wurde, geht der Verlust an Material beim Abtrennen auf Kosten eines fehlenden Teils an diesem andern Seitenrand, so dass für den Druckbogenverarbeiter dadurch keine Mehrkosten entstehen. Der am einen Seitenrand wegfallende, vorspringende Abschnitt wird somit am andern Seitenrand eingespart. Kennzeichen des erfindungsgemässen Druckbogens ist demzufolge das Fehlen mindestens eines Abschnittes an wenigstens einem seiner parallel zur Falzlinie verlaufenden Seitenränder.

Die durch die weggetrennten Abschnitte gebildeten Kerben können im aus mehreren ineinanderliegenden Druckbogen bestehenden Endprodukt ein Griffregister bilden, das dem Leser ein sofortiges Aufschlagen an einer bestimmten Stelle, z.B. in der Mitte, erleichtert.

Obwohl der vorspringende Abschnitt nicht mehr die ganze Länge des Seitenrandes einnimmt, ist trotzdem noch ein einwandfreies Öffnen der gefalzten Druckbogen möglich.

Vorzugsweise sind sowohl am ersten wie auch am zweiten Seitenrand wenigstens ein vorspringender und wenigstens ein weggetrennter Abschnitt, der dem vorspringenden Abschnitt am andern Seitenrand entspricht, vorhanden. Bei dieser Ausführung ist es möglich, zum Öffnen des gefalzten Druckbogens, dessen beide Seiten zu erfassen.

Die erfindungsgemässen Druckbogen lassen sich bevorzugterweise dadurch herstellen, dass eine bewegte Materialbahn quer zu ihrer Bewegungsrichtung entlang einer mindestens einmal geknickten oder einer geraden, schräg zur Bewegungsrichtung verlaufenden Schnittlinie geschnitten wird. Hierzu eignet sich eine Vorrichtung mit einer Schneideinrichtung zum Schneiden der bewegten Materialbahn entlang einer quer zu deren Bewegungsrichtung verlaufenden, mindestens einmal geknickten oder einer geraden, schräg zur Bewegungsrichtung verlaufenden Schnittlinie.

Im Folgenden werden anhand der Zeichnung Ausführungsbeispiele des Erfindungsgegenstandes näher erläutert. Es zeigen rein schematisch:
Fig. 1a, 1 b, 1 c einen herkömmlichen Druckbogen in offenem, bzw. gefalztem Zustand und
Fig. 2a, b-7a, b in Draufsicht verschiedene Ausführungsformen von erfindungsgemässen Druckbogen in offenem, bzw. gefalztem Zustand.

In den Fig. 1a, b, c ist ein herkömmlicher Druckbogen 1 dargestellt. Die Fig. 1 a und 1 c zeigen den offenen Druckbogen 1 in Draufsicht bzw. in Seitenansicht, während die Fig. 1 b den gefalzten Druckbogen 1 in Draufsicht zeigt. Dieser Druckbogen weist zwei durch eine Falzlinie 2 voneinander getrennte Seiten 3 und 4 auf. Am parallel zu dieser Falzlinie 2 verlaufenden Seitenrand der Seite 4 steht ein rechteckförmiger Abschnitt 5 (Vorfalz) vor, der mit gleichbleibender Breite über die gesamte Höhe der Seite 4 verläuft. An diesem vorstehenden Abschnitt 5 können auf bekannte Weise geeignete Öffnungsvorrichtungen zum Öffnen des gefalzten Druckbogens 1 angreifen, wie das beispielsweise aus der DE-OS 30 47 436 bekannt ist.

Die geöffneten Druckbogen 1 können durch Sammeln oder Zusammentragen zu einem Endprodukt ineinandergelegt werden. Nach erfolgten Zusammenstellen der Druckbogen 1 werden deren vorstehende Abschnitte 5 als Abfall weggeschnitten. Es versteht sich, dass damit für den die Druckbogen verarbeitenden Betrieb ein ins Gewicht fallender Verlust entsteht.

Diesem Übelstand abzuhelfen ist Ziel der vorliegenden Erfindung. In den Fig. 2a und 2b-7a und 7b sind nun in offenem und gefalztem Zustand verschiedene mögliche Ausführungsformen von erfindungsgemässen Druckbogen 6 gezeigt.

Alle diese Druckbogen weisen ebenfalls zwei durch eine Falzlinie 7 voneinander getrennte Seiten 8 und 9 auf. Die in Richtung dieser Falzlinie 7 verlaufenden Seitenränder der Seiten 8 und 9 sind mit 10 bzw. 11 bezeichnet. An einem dieser Seitenränder 10, 11 ist wenigstens ein vorspringender Abschnitt 12 vorhanden, während am anderen Seitenrand wenigstens ein weggetrennter Abschnitt 13 vorgesehen ist, der in Form und Grösse dem vorspringenden Abschnitt 12 entspricht. Die verschiedenen Ausführungsformen unterscheiden sich nun durch die Anordnung und die Anzahl dieser vorspringenden und weggetrennten Abschnitte 12,13.

Beim Ausführungsbeispiel gemäss den Fig. 2a und 2b sind die Abschnitte 12 und 13 am einen Ende der Seitenränder 10 bzw. 11 angeordnet und weisen eine Dreiecksform auf. Die Seitenränder 10 und 11 sind durch eine einmal geknickte Linie begrenzt, die einen parallel zur Falzlinie 7 verlaufenden Bereich 14 bzw. 15 und einen mit letzterem einen Winkel einschliessenden Bereich 14a bzw. 15a aufweist. Wie in Fig. 2a durch die strichpunktierte Linie 14a' bzw. 15a' dargeste!)t ist, kann der schräg zur Falzlinie 7 verlaufende Bereich der Seitenrandlinie jeden beliebigen gewünschten Verlauf haben.

Wird nun der Druckbogen 6 entlang der Falzlinie 7 gefalzt, so steht der dreieckförmige vorspringende Abschnitt 12 an den nun übereinanderliegenden Seitenrändern 10, 11 vor, wie das in Fig. 2b dargestellt ist. Entsprechend fehlt auf der Seite 8 ein dem weggetrennten Abschnitt 13 entsprechender Teil, der wie gesagt gleich gross ist wie der vorspringende Abschnitt 12. Am vorspringenden Abschnitt 12 und dem durch den weggetrennten Abschnitt 13 freigelegten Teil der Seite 9 kann nun auf an sich bekannte Weise die Öffnungseinrichtung zum Öffnen des gefalzten Druckbogens 6 angreifen.

Am Ende der Verarbeitungsvorganges des Druckbogens 6 wird nun der vorspringende Abschnitt 12 als Abfall weggeschnitten. Ein Verlust entsteht für den Druckbogenverarbeiter dadurch nicht, da der wegfallende Abschnitt 12 an der andern Seite 8 durch den fehlenden Abschnitt 13 eingespart worden ist. Die Ausführungsform gemäss den Fig. 3a und 3b unterscheidet sich von der bereits beschriebenen Ausführungsform dadurch, dass an beiden Enden der Seitenkanten 10 bzw. 11 ein vorspringender Abschnitt 12 und 12a bzw. ein weggetrennter Abschnitt 13 und 13a vorgesehen ist. Die Begrenzungslinie der Seitenkanten 10 und 11 weist somit zwei Bereiche 14a und 14b bzw. 15a und 15b auf, die mit dem parallel zur Falzlinie 7 verlaufenden Bereich 14 bzw. 15 einen Winkel bilden. Am gefalzten Produkt 6 sind nun zwei vorspringende Abschnitte 12 und 12a vorhanden, an denen die Öffnungseinrichtung angreifen kann (Fig. 3b). Auch bei dieser Ausführungsform werden die durch Abschneiden wegfallenden Abschnitte 12 und 12a materialmässig durch die weggetrennten, d.h. fehlenden Abschnitte 13 und 13a ausgeglichen.

Beim in den Fig. 4a und 4b gezeigten Druckbogen sind die ebenfalls dreieckförmigen Abschnitte 12 und 13 in der Mitte der Seitenkanten 10 und 11 angeordnet. Dabei befindet sich der vorspringende Abschnitt 12 an der Seitenkante 10 und der weggetrennte Abschnitt 13 an der Seitenkante 11. Die die Seitenränder 10, 11 begrenzende Linie besteht aus zwei parallel zur Falzlinie 7 verlaufenden Bereichen 14,14' bzw. 15,15' und zwei mit diesen Bereichen einen Winkel einschliessenden Bereichen 14a, 14b bzw. 15a, 15b. Wie aus Fig. 4b hervorgeht, wird durch den vorspringenden Abschnitt 12 und den weggetrennten Abschnitt 13 eine Angriffsmöglichkeit für die Öffnungseinrichtung gegeben. Nach Beendigung des Manipuliervorganges wird der vorspringende Abschnitt 12 ebenfalls weggeschnitten.

Die Ausführungsform gemäss den Fig. 5a und 5b unterscheidet sich von den bisher beschriebenen Varianten dadurch, dass der Druckbogen an jedem Seitenrand 10 bzw. 11 einen vorspringenden Abschnitt 12 bzw. 12' und einen weggetrennten Abschnitt 13 bzw. 13' aufweist. Demzufolge weist die die Seitenkante 10 bzw. 11 begrenzende Linie parallel zur Falzlinie 7 verlaufende Abschnittel 4,14',14"bzw.15,15',15"und zu diesen Bereichen schräg verlaufende Bereiche 14a, b, c, d bzw. 15a, b, c, d auf. Wie aus Fig. 5b hervorgeht, ist es nun möglich, zum Öffnen beide Seiten 8 und 9 zu erfassen, da, wie bereits erwähnt, am Seitenrand 10, 11 jeder dieser Seiten 8, 9 ein vorspringender Abschnitt 12 bzw. 12' vorgesehen ist. Das ermöglicht ein zwangsweises genaues Öffnen des gefalzten Druckbogens 6, was bei den Varianten gemäss den Fig. 2-4 nicht möglich ist, da nur eine der beiden Seiten 8, 9 von der Öffnungsvorrichtung direkt erfasst werden kann.

Der anhand der Fig. 5 geschilderte Vorteil lässt sich auch bei der Variante gemäss Fig. 3 erzielen, wenn an jedem Seitenrand 10 bzw. 11 ein vorspringender Abschnitt 12 bzw. 12a und ein weggetrennter Abschnitt 13 bzw. 13a vorgesehen wird.

Wie bei den bisher beschriebenen Ausführungsformen werden auch beim Druckbogen 6 gemäss Fig. 5 die vorspringenden Abschnitte 12 und 12' nach beendigter Manipulation des Druckbogens 6 weggeschnitten.

Bei den Ausführungsbeispielen gemäss den Fig. 2-5 bilden die parallel zur Falzlinie 7 verlaufenden Abschnitte 14,14', 14" und 15, 15', 15" der Seitenränder 10 und 11 auch nach dem Wegschneiden der vorspringenden Abschnitte 12, 12a, 12' Teil der nun parallel zur Falzlinie 7 verlaufenden Seitenränder 10, 11 des geschnittenen Druckbogens. Bei den Ausführungsbeispielen gemäss den Fig. 6 und 7 ist dies nicht mehr der Fall, da im ungeschnittenen Zustand die gestrichelt angedeuteten Seitenränder 10 und 11 nur virtuell vorhanden sind. Bei diesen Varianten gemäss den Fig. 6 und 7 schliessen an jedem Seitenrand 10 und 11 die vorspringenden Abschnitte 12, 12a, 12' und die weggetrennten Abschnitte 13,13', 13a' unmittelbar aneinander an.

Bei der in den Fig. 6a und 6b gezeigten Ausführungsform sind an den Enden des Seitenrandes 10 zwei vorspringende Abschnitte 12 und 12a und dazwischen ein weggetrennter Abschnitt 13 vorhanden, während am gegenüberliegenden Seitenrand 11 an dessen Enden zwei weggetrennte Abschnitte 13' und 13a' vorhanden sind, zwischen denen ein vorspringender Abschnitt 12' angeordnet ist. Wie die Fig. 6a zeigt, ist der Druckbogen 6 an den Seitenränder 10 und 11 durch V-förmige Begrenzungslinien 16 und 17 begrenzt.

Wie die Fig. 6b zeigt, stehen bei gefalztem Druckbogen 6 an der Seite 8 zwei vorspringende Abschnitte 12 und 12a und an der Seite 9 ein dazwischen liegender vorspringeder Abschnitt 12' vor. Somit können zum Öffnen des gefalzten Druckbogens 6 beide Seiten 8 und 9 durch die Öffnungseinrichtung direkt erfasst werden. Am Ende des Verarbeitungsvorganges werden die vorspringenden Abschnitte12, 12a, 12' entlang der parallel zur Falzlinie 7 verlaufenden Seitenränder 10 und 11 abgeschnitten, wie das in Fig. 6b angedeutet ist. Beim geschnittenen Druckbogen 6 fehlt an der Seite 8 ein dem weggetrennten Abschnitt 13 entsprechender Teil, während an der andern Seite 9 zwei den weggetrennten Abschnitten 13' und 13a' entsprechendeTeilefehlen.

Bei der Variante gemäss Fig. 7 ist an jedem Seitenrand 10 bzw. 11 ein vorspringender Abschnitt 12 bzw. 12' und ein weggetrennter Abschnitt 13 bzw. 13' vorhanden, die aneinander anschliessen. An den Seitenrändern 10, 11 ist der Druckbogen 6 durch zwei gerade Begrenzungslinien 18 und 19 begrenzt, die im geöffneten Zustand parallel zueinander und unter einem Winkel zur Falzlinie 7 verlaufen (Fig. 7a). Zum Öffnen des gefalzten Druckbogens 6 (Fig. 7b) kann die Öffnungseinrichtung ebenfalls an jeder Seite 8 und 9 an dem an dieser vorspringenden Abschnitt 12 bzw. 12' angreifen. Gleich wie bei der Variante gemäss Fig. 6 werden die Abschnitte 12 und 12' durch einen Schnitt entlang der parallel zur Falzlinie 7 verlaufenden Seitenränder 10, 11 abgetrennt. An jeder Seite 8 bzw. 9 bleibt ein fehlender Teil, der dem weggetrennten Abschnitt 13 bzw. 13' entspricht, zurück.

Das Öffnen der erfindungsgemässen Druckbogen 6 kann grundsätzlich auf dieselbe Weise wie bei den herkömmlichen Druckbogen 1 erfolgen, z.B. ebenfalls auf die in der DE-OS 30 47 436 beschriebene Art. Obwohl sich der vorspringende Abschnitt 12 nicht mehr über die gesamte Länge des Seitenrandes 10 bzw. 11 erstreckt, wie das beim bekannten Druckbogen 1 der Fall ist, ist nach wie vor ein einwandfreies Öffnen der gefalzten Druckbogen 6 möglich.

Die erfindungsgemässen Druckbogen 6 lassen sich grundsätzlich gleich wie die herkömmlichen Druckbogen 6 durch Schneiden der bedruckten Papierbahn im Falzapparat von herkömmlichen Hoch- oder Tiefdruck-Rollen-Rotationsmaschinen herstellen. Zum Schneiden der bekannten Druckbogen 1 sind bekanntlich die Schneidzylinder mit geradlinig verlaufenden Messern ausgerüstet, die rechtwinklig zur Bewegungsrichtung der Papierbahn verlaufen. Zum Herstellen der erfindungsgemässen Druckbogen ist es nur erforderlich, statt ein gradliniges Messer ein ein- oder mehrmals geknicktes Messer vorzusehen, das quer zur Bewegungsrichtung der Papierbahn verläuft und eine Form hat, die der Begrenzungslinie 14, 15 bzw. 16 oder 17 der Seitenränder 10 bzw. 11 entspricht. Zum Schneiden der in Fig. 7 gezeigten Druckbogen 6 ist wohl ein gradliniges Messer zu verwenden, doch ist dieses Messer bezüglich der Bewegungsrichtung der Papierbahn schräg zu stellen. Diese Herstellungsweise ist möglich, weil im geöffneten Zustand der Druckbogen 6 die Begrenzungslinien 14, 15; 16, 17; 18, 19 der sich in Richtung der Falzlinie 7 erstreckenden Seitenränder 10 und 11 parallel zueinander verlaufen.

Bei allen Ausführungsformen des erfindungsgemässen Druckbogens 6 wird das beim Abschneiden jedes vorspringenden Abschnittes wegfallende Material durch einen flächenmässig entsprechenden Teil, der der dem weggetrennten Abschnitt 13 entspricht, eingespart. Somit entstehen für den die Druckbogen verarbeitenden Betrieb dadurch keine Verluste. Der nicht zu vermeidende Papierabfall geht vielmehr in einem gewissen Sinn auf Kosten des Lesers des Endproduktes. Die erfindungsgemässen Druckbogen 6 zeichnen sich dadurch aus, dass auf wenigstens einer Seite an derem Rand mindestens ein fehlender Teil, eine Kerbe, vorhanden ist. Diese Kerben lassen sich bei einem aus mehreren ineinander liegenden Druckbogen bestehenden Endprodukt als Griffregister verwenden, welches dem Leser ein leichtes Aufschlagen des Endproduktes an einer bestimmten Stelle erleichtert. Es versteht sich, dass die vorspringenden und weggetrennten Abschnitte 12 und 13 statt wie gezeigt dreieckförmig auch eine andere Form haben können, z.B. die Form eines Halbkreises oder eines Kreissegmentes. Die Anzahl von vorspringenden bzw. weggetrennten Abschnitten 12, 13 an jedem Seitenrand 10, 11 sowie auch deren Verteilung über die Länge des Seitenrandes kann an sich beliebig gewählt werden. Die erfindungsgemässen Druckbogen 6 eignen sich insbesondere, jedoch nicht ausschliesslich, für Zeitungen und Zeitschriften, vorzugsweise solche im sogenannten Tabloid- Format.

## Patentansprüche

1. Gefalzter Druckbogen (1) mit mindestens einem, an einem in Richtung der Falzlinie (7) verlaufenden, ersten Seitenrand (10, 11) vorspringenden Abschnitt (12), der dazu bestimmt ist, nach beendigtem Bearbeitungsvorgang für die Erstellung des fertigen Produktes weggeschnitten zu werden, dadurch gekennzeichnet, dass sich der vorspringende Abschnitt (12) nur über einen Teil der Länge des ersten Seitenrandes (10, 11) erstreckt und dass der diesem ersten Seitenrand (10, 11) bezüglich der Falzlinie (7) gegenüberliegende zweite Seitenrand (10, 11) einen weggetrennten Abschnitt (12) aufweist, der in der Form und Grösse dem vorspringenden Abschnitt (12) entspricht.

2. Druckbogen nach Anspruch 1, dadurch gekennzeichnet, dass sowohl am ersten wie auch am zweiten Seitenrand (10, 11) wenigstens ein vorspringender und wenigstens ein weggetrennter Abschnitt (12, 13), der dem vorspringenden Abschnitt (12) am anderen Seitenrand (10, 11) entspricht, vorhanden sind.

3. Druckbogen nach Anspruch 1 oder 2, dadurch gekennzeichnet, dass im ungefalzten Zustand der erste und der zweite Seitenrand (10, 11) parallel zueinander entlang einer wenigstens einmal geknickten Linie (14, 15) verlaufen. (Fig. 2-6).

4. Druckbogen nach Anspruch 3, dadurch gekennzeichnet, dass die erste und zweite Seitenkante (10, 11 ) einen parallel zur Falzlinie (7) verlaufenden Bereich (14, 15) und wenigstens einem mit letzterem einen Winkel bildenden Bereich (14a-d, 15a-d) aufweisen.

5. Druckbogen nach Anspruch 2, dadurch gekennzeichnet, dass die vorspringenden und die weggetrennten Abschnitte (12, 13) an jedem Seitenrand (10, 11) aneinander anschliessen. (Fig. 6 und 7).

6. Druckbogen nach Anspruch 5, dadurch gekennzeichnet, dass im ungefalzten Zustand die Begrenzungslinien (18, 19) am ersten und zweiten Seitenrand (10, 11) gerade und parallel zueinander sowie schräg zur Falzlinie (7) verlaufen (Fig. 7).

7. Druckbogen nach Anspruch 5, dadurch gekennzeichnet, dass im ungefalzten Zustand die zueinander parallelen Begrenzungslinien (16, 17) am ersten und zweiten Seitenrand (10,11) V-förmig verlaufen.

8. Druckbogen nach einem der Ansprüche 1-7, dadurch gekennzeichnet, dass die vorspringenden und weggetrennten Abschnitte (12,13) dreieckförmig sind.

9. Verfahren zur Herstellung von Druckbogen gemäss Anspruch 1, dadurch gekennzeichnet, dass eine bewegte Materialbahn quer zu ihrer Bewegungsrichtung entlang einer mindestens einmal geknickten oder einer geraden, schräg zur Bewegungsrichtung verlaufenden Schnittlinie geschnitten wird.

10. Vorrichtung zur Durchführung des Verfahrens nach Anspruch 9, gekennzeichnet durch eine Schneideinrichtung zum Schneiden einer bewegten Materialbahn entlang einer quer zu deren Bewegungsrichtung verlaufenden, mindestens einmal geknickten oder einer geraden, schräg zur Bewegungsrichtung verlaufenden Schnittlinie.

## Revendications

1. Feuille pliée (6) avec une section en saillie au moins (12) sur un premier bord de page (10, 11), prévu dans le sens de la ligne de pliage (7), la section précitée devant être rognée pour la fabrication du produit fini à la fin de l'opération de façonnage, caractérisée en ce que la section en saillie (12) s'étend seulement sur une partie de la longueur du premier bord de page (10, 11), et en ce que le second bord de page (10, 11), opposé au premier (10, 11) par rapport à la ligne de pliage (7) présente une section détachée (13), dont la forme et la dimension correspondent à celles de la section en saillie (12).

2. Feuille selon la revendication 1, caractérisée en ce que le premier et le second bord de page (10, 11) présentent au moins une section en saillie et une section détachée (12,13), cette dernière correspondant à la section en saillie (12) de l'autre bord de page (10,11).

3. Feuille selon une des revendications 1 et 2, caractérisée en ce que le premier et le second bord de page (10,11 ) de la feuille non pliée sont parallèles entre eux et se situent le long d'une ligne brisée au moins une fois (14,15 (figures 2-6).

4. Feuille selon la revendication 3, caractérisée en ce que le premier et le second bord de page (10, 11) présentent une partie (14, 15) parallèle à la ligne de pliage (7), ainsi qu'une partie au moins (14a-d, 15a-d) formant un angle avec la partie précitée.

5. Feuille selon la revendication 2, caractérisée en ce que les sections en saillie et détachées (12, 13) se prolongent sur chaque bord de page (10, 11) (figures 6 et 7).

6. Feuille selon la revendication 5, caractérisée en ce que les lignes (18,19) délimitant le premier et le second bord de page (10, 11) de la feuille non pliée sont linéaires, parallèles entre elles et obliques par rapport à la ligne de pliage (7) (figure 7).

7. Feuille selon la revendication 5, caractérisée en ce que les lignes parallèles entre elles (16, 17), qui délimitent le premie et le second bord de page (10, 11 ) de la feuille non pliée, ont une allure en V.

8. Feuille selon une quelconque des revendications 1 à 7, caractérisée en ce que les sections en saillie et détachées (12, 13) sont triangulaires.

9. Procédé de fabrication de feuilles conformes à la revendication 1, caractérisé en ce qu'une bande déroulante est découpée à la transversale de son sens de déplacement, le long d'une ligne d'incision brisée au moins une fois, ou d'une ligne linéaire et oblique par rapport au sens précité.

10. Dispositif pour la réalisation du procédé suivant la revendication 9, caractérisé par un coupeur de bande déroulante, la découpe s'effectuant le long d'une ligne d'incision transversale au sens de déplacement, brisée au moins une fois ou linéaire et oblique par rapport au sens précité.

## Claims

1. Folded printed sheet (6) having at least one protruding portion (12) on a first side edge (10, 11) extending in direction of the fold line (7), said protruding portion (12) is intended to be cut off after termination of the manufacturing process for obtaining the finished product, characterized in that the protruding portion (12) extends only over a portion of the length of the first side edge (10, 11 ) and that the second side edge (10, 11), located opposite the first side edge (10, 11 ) with respect to the fold line (7) has a cut away portion (12) corresponding in shape and size to the protruding portion (12).

2. Printed sheet according to claim 1, characterized in that at least one protruding and one cut away portion (12, 13) is provided as well on the first as on the second side edge (11, 12) which cut away portion (12, 13) corresponds to the protruding portion (12) at the other side edge (10,11).

3. Printed sheet according to claim 1 or 2, characterized in that the first side edge and the second side edge (10, 11), in the unfolded condition of the sheet, extend parallel to one another along a line (14,15) at least once bent. (Figs. 2-6).

4. Printed sheet according to claim 3, characterized in that the first and the second side edge (10,11) possess a region (14,15) extending parallel to the fold line (7) and at least one region (14a, 1 5a-d) forming an angle with respect to the region extending parallel to the fold line.

5. Printed sheet according to claim 2, characterized in that the protruding and the cut away portions (12, 13) merge with one another at each side edge (10,11). (Figs. 6 and 7).

6. Printed sheet according to claim 5, characterized in that the boundary lines (18, 19) at the first and at the second side edge (10, 11 ) in the unfolded condition of the sheet extend straight and parallel to one another as well as at an inclination with respect to the fold line (7) (Fig. 7).

7. Printed sheet according to claim 5, characterized in that the boundary lines (15, 17) which extend parallel to one another in an unfolded condition of the sheet extend in a V-shaped configuration at the first and at the second side edge (10,11).

8. Printed sheet according to one of the claims 1 to 7, characterized in that the protruding and the cut away portions (12, 13) have a triangular- shaped configuration.

9. Method for manufacturing of printed sheets according to claim 1, characterized in that a moving material web is cut transversely with respect to its direction of movement along a cutting line which is bent at least once or along a straight cutting line which extends at an inclination with regard to the direction of movement.

10. Apparatus of implementing the method according to claim 9, characterized by a cutting device cutting a moved material web along a cutting line extending transversely with regard to the direction of movement of the material web and bent at least once ora straight cutting line extending at an inclination with respect to the direction of movement.
